# FASCICULE DE BREVET EUROPEEN

(11) **EP 0 179 706 B1**
(45) Date de publication et mention de la délivrance du brevet: **10.02.1988**
(21) Numéro de dépôt: 85401951.0
(22) Date de dépôt: 07.10.1985
(51) Int. Cl.: B65D 41/04

(54) **Dispositif de bouchage à position de fermeture indexée pour flacon en verre ou autre matière rigide et flacon destiné à être équipé d'un tel dispositif**
Vorrichtung zum Instellungbringen eines Stöpsels auf einen Flakon aus Kunststoff oder anderem steifen Material sowie Flakon mit solch einer Vorrichtung
Closure with means for mounting said closure in a predetermined position on a bottle of glass or other rigid material, and bottle with such a closure means

(30) Priorité: 11.10.1984 FR 8415590
(43) Date de publication de la demande: 30.04.1986
(73) Titulaire: L'OREAL, 75008 Paris (FR)
(72) Inventeur: Goncalves, Antonin, F-95410 Groslay (FR); Bigotte, François, F-78110 Le Vesinet (FR)
(74) Mandataire: Peuscet, Jacques

(56) Documents cités:
- EP-A- 0 007 274
- EP-A- 0 085 003
- FR-A- 2 036 272
- GB-A- 2 126 565

## Description

L'invention est relative à un dispositif de bouchage à position de fermeture indexée, pour flacon en verre ou autre matière rigide, dispositif du genre de ceux qui comportent un bouchon fileté intérieurement et un col de flacon 'fileté extérieurement, le col de flacon étant équipé d'un cordon situé, axialement, entre l'extrémité inférieure du filetage du col et le corps de flacon proprement dit, le col de flacon comportant, sur ce cordon, au moins deux crans en saillie radiale vers l'extérieur dont l'un constitue une butée d'orientation et l'autre un bossage d'anti-dévissa- bilité, tandis que le bouchon comporte au moins un cran en une matière légèrement déformable qui, en fin de vissage, vient se loger entre les deux crans du col de flacon.

Un dispositif de ce genre est connu, notamment d'après FR-A-2 036 272. Toutefois, la précision du positionnement du bouchon en fin de vissage demande a être améliorée ; en particulier, si l'utilisateur continue à visser le bouchon, il peut arriver que le cran de ce dernier s'engage partiellement, ou même franchisse la butée d'orientation, auquel cas le bouchon ne se trouve pas dans la position souhaitée.

On rappelle que l'indexation du bouchon de fermeture est généralement prévue, dans un souci esthétique, sur des flacons de forme polyédrique, bouchés par des bouchons ayant une forme extérieure également polyédrique ; l'indexation permet d'arrêter le bouchon dans une position déterminée, par exemple dans une position pour laquelle les faces du bouchon sont parallèles à celles du flacon.

L'invention a pour but, surtout, de fournir un dispositif de bouchage du genre défini précédemment qui permette d'assurer une position précise de fermeture du bouchon, d'une manière simple et facile à réaliser en grande série. On souhaite, en outre, que la fonction d'étanchéité du bouchon soit assurée dans de bonnes conditions.

Selon l'invention, un dispositif de bouchage pour flacon, du genre défini précédemment, est caractérisé par le fait que la butée d'orientation et le bossage d'anti-dévissabilité sont de forme différente et que la butée d'orientation s'étend, suivant une direction parallèle à l'axe du col de flacon, sur une hauteur supérieure à celle du cordon, et fait saillie, par rapport à ce cordon, du côté opposé au filetage.

La butée d'orientation peut descendre jusqu'à l'épaule du flacon.

Avantageusement, cette butée d'orientation présente une face plane radiale constituant une face d'arrêt propre à coopérer avec une face correspondante prévue sur le cran du bouchon.

La butée d'orientation et le bossage d'anti- dévissabilité prévus sur le col de flacon font saillie radialement vers l'extérieur au-delà de la surface extérieure du filetage du goulot.

La butée d'orientation présente généralement une face arrondie convexe vers l'extérieur au-delà de sa face plane d'arrêt. La butée d'orientation débute, généralement, au niveau de la surface supérieure du cordon, c'est-à-dire au niveau de la surface du cordon tournée vers le filetage du col de flacon.

De préférence, deux paires de crans diamétralement opposées sont prévues sur le col du flacon, chacune des paires de crans étant constituée d'une butée d'orientation et d'un bossage d'anti- dévissabilité, le bouchon comportant deux crans diamétralement opposes associés à chaque paire de crans du col de flacon.

Le positionnement des butées d'orientation par rapport à l'axe d'ouverture des moules verriers est choisi de telle manière qu'il ne puisse y avoir aucune variation du profil de ces butées.

Les butées d'orientation, comme il résulte des caractéristiques énoncées précédemment, sont dissymétriques.

Les bossages d'anti-dévissabilité sont, par contre, symétriques, arrondis et entièrement situés sur le cordon.

Ces bossages sont situés avant les butées d'orientation, selon le sens de vissage du bouchon. Le positionnement de ces bossages par rapport à l'axe d'ouverture des moules verriers est également choisi de telle sorte qu'il ne puisse y avoir aucune variation de leur profil.

Le ou les crans du bouchon font saillie radialement vers l'intérieur.

Le bouchon a généralement une forme polyédrique notamment a section transversale sensiblement carrée ou rectangulaire ; le cran du bouchon est avantageusement prévu au voisinage d'un angle de la section transversale de manière a se trouver, suivant la direction radiale, à l'extérieur de la surface cylindrique oui enveloppe le filetage du col du flacon.

Lorsque le bouchon comporte deux crans diamétralement opposés, ces crans sont situés sensiblement aux extrémités d'une diagonale de la section transversale du bouchon.

L'invention concerne également un flacon en verre ou autre matière rigide caractérisé en ce qu'il est muni d'un dispositif de bouchage à position de fermeture indexée présentant les caractéristiques énoncées précédemment.

L'invention consiste, mises à part les dispositions exposées ci-dessus, en certaines autres dispositions dont il sera plus explicitement question ci-après à propos d'un mode de réalisation particulier décrit avec référence aux dessins ci- annexés, mais qui n'est nullement limitatif.
La figure 1, de ces dessins, montre en élévation un col de flacon constituant une partie d'un dispositif de bouchage conforme à l'invention.
La figure 2, enfin, est une vue de dessus du col de flacon, le bouchon étant partiellement représenté en coupe au niveau de sa partie inférieure.

En se reportant aux dessins, on peut voir que le dispositif de bouchage pour flacon 1 en verrepu autre matière rigide comporte un bouchon 2 muni d'un filetage intérieur (non visible sur les dessins) destiné à coopérer avec le filetage extérieur 3 (figure 1) prévu sur le col 4, de forme cylindrique de révolution, du flacon 1.

Le col 4 est muni d'un cordon 5 de bague à vis, de forme cylindrique de révolution. Ce cordon est situé, suivant la direction de l'axe A-A du col 4 entre l'extrémité inférieure 6 du filetage et le corps 7 de flacon.

Le col 4 du flacon comporte, sur le cordon 5, au moins deux crans en saillie radialement vers l'extérieur, l'un de ces crans constituant une butée d'orientation 8 tandis que l'autre cran constitue un bossage 9 d'anti-dévissabilité.

Comme visible sur la figure 2, la butée 8 et le bossage 9 font saillie radialement vers l'extérieur au-delà de la surface radiale extérieure du filetage 3 du goulot.

De préférence, comme visible sur la figure 2, deux paires de crans diamétralement opposées sont prévues sur le col 4, chacune des paires étant constituée d'une butée d'orientation 8, 8a et d'un bossage d'anti-dévissabilité 9, 9a.

Le bouchon 2 comporte au moins un cran 10 en une matière légèrement déformable, notamment en matière plastique, qui en fin de vissage, vient se loger entre les deux crans 8, 9 du col de flacon 4. Avantageusement, le bouchon 2 comporte deux crans 10, 10a diamétralement opposés associés à chaque paire de crans du col de flacon. Les crans 10, 10a du bouchon font saillie radialement vers l'intérieur du bouchon.

La butée d'orientation 8, 8a et le bossage 9, 9a sont de forme différente.

La butée d'orientation 8, 8a a une hauteur h (suivant une direction parallèle à l'axe A-A) supérieure à la hauteur e (suivant la même direction) du cordon 5 ; la butée 8, 8a fait saillie, par rapport au cordon 5, du côté opposé au filetage 3, suivant une direction parallèle à l'axe A-A.

La butée 8, 8a peut descendre jusqu'à l'épaule 11 du flacon (comme illustré sur la figure 1), ou s'arrêter avant d'atteindre l'épaule 11 du flacon. Chaque butée d'orientation présente une face plane radiale 12 constituant une face d'arrêt propre à coopérer avec une face correspondante 13 (figure 2) prévue sur le cran 10 ou 10a du bouchon. L'autre face 14 de la butée 8 située en avant de la face 12 suivant le sens de vissage indiqué par la flèche F sur la figure 2 a une forme convexe vers l'extérieur et se raccorde progressivement à la surface radiale extérieure de la bague 5. On voit que la forme des butées 8, 8a est dissymétrique par rapport à un plan passant par l'axe A-A et par le milieu, suivant la direction périphérique, de la butée 8, 8a. L'arête 15 de raccordement des faces 12 et,14 est arrondie.

Les bossages 9, 9a, par contre, ont une forme arrondie symétrique par rapport a un plan passant par l'axe A-A et par le milieu du bossage suivant la direction périphérique. Ces bossages 9, 9a sont prévus uniquement sur le cordon 5 et ne font pas saillie suivant une direction parallèle à l'axe A-A, sur les faces transversales dudit cordon 5.

Les dimensions des crans 10, 10a du bouchon (voir figure 2) sont telles que ces crans viennent s'inscrire dans les espaces 16 compris entre les bossages 9, 9a et les butées 8, 8a en étant au contact simultanément avec la face 12 de la butée d'orientation et l'amorce du bossage 9, 9a.

Comme visible sur la figure 2, les bossages 9, 9a sont situés, suivant le sens de vissage F du bouchon sur le col 4, avant les butées -8. 8a.

Le flacon 1 peut avoir une forme polyédrique, notamment à section transversale carrée ou rectangulaire, comme schématisé sur la figure 2. Le bouchon 2 a également une forme polyédrique, à section transversale sensiblement carrée selon la figure 2. Les crans 10, 10a sont symétriques par rapport à l'axe de ce bouchon et situés, chacun, au voisinage d'un angle intérieur de la section transversale du bouchon. Les crans 10, 10a sont donc situés sensiblement aux extrémités d'une diagonale de la section transversale du bouchon. La surface 17 située radialement vers l'intérieur de chaque cran 10, 10a est située légèrement à l'extérieur de la surface cylindrique enveloppant extérieurement le filetage 3 de telle sorte que lors de la mise en place du bouchon 2 sur le col du flacon, les crans 10, 10a n'interfèrent pas avec le filetage 3. Du fait que les crans 10, 10a sont prévus au voisinage d'un angle de la section transversale du bouchon, dans une zone relativement éloignée du contour du col 4, un espace suffisant existe pour la formation de ces crans sans qu'il soit nécessaire de prévoir une protubérance sur le contour extérieur du bouchon 2. Ce dernier peut donc avoir des faces extérieures sensiblement planes, sans protubérance à sa partie inférieure. Le filetage intérieur du bouchon 2 est prévu dans une cheminée (non visible sur les dessins) dont le rayon intérieur est plus petit que la distance des faces 17 à l'axe du bouchon.

Le fonctionnement du dispositif de bouchage est le suivant.

La mise en place du bouchon 2 sur le col 4 du flacon est assuré par vissage. En fin de vissage, les crans mâles 10, 10a du bouchon faisant saillie vers l'intérieur viennent tout d'abord au contact des bossages arrondis 9, 9a. L'utilisateur sent alors une première résistance qu'il doit vaincre pour faire franchir les bossages 9, 9a par les crans 10, 10a. Ce franchissement est possible du fait que les bossages 10, 10a sont légèrement déformables ; en outre, les parois du bouchon 2 portant les bossages 10, 10a peuvent également se déformer légèrement.

Lorsque les bossages 9, 9a ont été franchis par les crans 10, 10a, le bouchon 2 occupe la position représentée sur la figure 2 et les faces 13 des crans sont en contact avec les faces planes 12 des butées 8, 8a. Le bouchon 2 est alors parfaitement arrêté dans une position pratiquement infranchissable sans destruction des crans 10, 10a.

Le dévissage fortuit du bouchon est empêché par la coopération des crans 10, 10a et des bossages 9, 9a pour le sens de rotation inverse de celui représenté par la flèche F sur la figure 2.

Pour le dévissage du bouchon, il faut exercer sur ce dernier une force suffisante pour faire franchir, par les crans 10, 10a, les bossages 9, 9a en sens inverse de la flèche F.

Ce dispositif de bouchage peut être prévu sur des bouchons à vis quart de tour ou plusieurs tours puisque le ou les crans du bouchon ne viennent s'encliqueter entre le bossage et la butée d'orientation du col de flacon qu'en fin de vissage total du bouchon.

Il est à noter que le bossage ainsi que la butée d'orientation sont prévus sur le col du flacon qui est obtenu par moulage avec une bonne précision. La partie restante du flacon généralement obtenue par soufflage, présente souvent des caractéristiques dimensionnelles moins précises que celles du flacon.

Le bouchon est généralement réalisé en matière plastique moulée et les crans 10, 10a font partie intégrante de ce bouchon.

## Revendications

1. Dispositif de bouchage à position de fermeture indexée, pour flacon en verre ou autre matière rigide, comportant un bouchon (2) fileté intérieurement et un col (4) de flacon fileté extérieurement, le col de flacon étant équipé d'un cordon (5) situé, axialement, entre l'extrémité inférieure du filetage (3) du col (4) et le corps de flacon proprement dit, le col (4) de flacon comportant, sur ce cordon (5), au moins deux crans en saillie radiale vers l'extérieur dont l'un constitue une butée d'orientation (8) et l'autre un bossage d'anti-dévissabilité (9) tandis que le bouchon (2) comporte au moins un cran (10) en une matière légèrement déformable qui, en fin de vissage, vient se loger entre les deux crans du col de flacon, caractérisé par le fait que la butée d'orientation (8) et le bossage (9) d'anti-dévissabilité sont de forme différente et que la butée d'orientation (8) s'étend, suivant une direction parallèle a l'axe du col de flacon, sur une hauteur (h) supérieure à celle (e) du cordon (5) et fait saillie, par rapport à ce cordon (5), du côté opposé au filetage (3).

2. Dispositif selon la revendication 1, caractérisé par le fait que la butée d'orientation (8) descend jusqu'à l'épaule (11) du flacon.

3. Dispositif selon la revendication 1 ou 2, caractérisé par le fait que la butée d'orientation (8) présente une face plane radiale (12) constituant une face d'arrêt propre à coopérer avec une face (13) correspondante prévue sur le cran (10) du bouchon.

4. Dispositif selon l'une quelconque des revendications 1 à 3, caractérisé par le fait que la butée d'orientation (8) présente une face arrondie (14) convexe vers l'extérieur au-delà de sa face plane d'arrêt (12).

5. Dispositif selon l'une quelconque des revendications 1 à 4, caractérisé par le fait que la butée d'orientation (8) débute au niveau de la surface supérieure du cordon (5), c'est-à-dire au niveau de la surface du cordon tournée vers le filetage (3) du col de flacon.

6. Dispositif selon l'une quelconque des revendications précédentes, caractérise par le fait que deux paires de crans diamétralement opposées sont prévues sur le col du flacon, chacune des paires de crans étant constituée d'une butée d'orientation (8, 8a) et d'un bossage d'anti-dévis- sabilité (9, 9a), le bouchon comportant deux crans (10, 10a) diamétralement opposés associés à chaque paire de crans du col de flacon.

7. Dispositif selon l'une quelconque des revendications précédentes, caractérisé par le fait que les bossages (9, 9a) d'anti-dévissabilité sont entièrement situés sur le cordon (5) et ont une forme arrondie symétrique par rapport à un plan passant par l'axe (A-A) du col (4) de flacon et par le milieu du bossage suivant la direction périphérique.

8. Dispositif selon l'une quelconque des revendications précédentes dans lequel le bouchon a une forme polyédrique, caractérisé par le fait que le cran (10) du bouchon est situé au voisinage d'un angle intérieur de la section transversale du bouchon.

9. Dispositif selon la revendication 8 dans lequel le bouchon comporte deux crans diamétralement opposés, caractérisé par le fait que les crans (10, 10a) du bouchon sont situés sensiblement aux extrémités d'une diagonale de la section transversale du bouchon.

10. Flacon en verre ou autre matière rigide destiné à être équipé d'un dispositif selon l'une quelconque des- revendications précédentes, lequel flacon comporte un col (4) équipé d'un cordon (5) comportant au moins deux crans dont l'un constitue une butée d'orientation (8) et l'autre un bossage d'anti-dévissabilité (9), caractérisé par le fait que la butée d'orientation (8) et le bossage (9) d'anti-dévissabilité sont de forme différente et que la butée d'orientation (8) s'étend, suivant une direction parallèle à l'axe du col de flacon, sur une hauteur (h) supérieure à celle (e) du cordon (5) et fait saillie, par rapport à ce cordon (5) du côté opposé au filetage (3).

## Claims

1. Sealing device with an indexed closing position for a bottle made of glass or another rigid material, comprising an internally threaded cap (2) and an externally threaded bottle neck (4), the bottle neck being equipped with a bead (5) arranged axially between the lower end of the thread (3) of the neck (4) and the actual bottle body, the bottle neck (4) having, on this bead (5), at least two catches projecting radially outwards, of which one forms'a directional stop (8) and the other an anti-unscrewing boss (9), whilst the cap (2) has at least one catch (10) made of slightly deformable material, which, at the end of screwing, comes to rest between the two catches of the bottle neck, characterized in that the directional stop (8) and the anti-unscrewing boss (9) are of different shapes, and in that the directional stop (8) extends, in a direction parallel to the axis of the bottle neck, over a height (h) greater than that (e) of the bead (5) and projects relative to this bead (5) on the side opposite the thread (3).

2. Device according to Claim 1, characterized in that the directional stop (8) descends as far as the shoulder (11) of the bottle.

3. Device according to Claim 1 or 2, characterized in that the directional stop (8) has a plane radial face (12) forming a stop face designed to interact with a corresponding face (13) provided on the catch (10) of the cap.

4. Device according to any one of Claims 1-3, characterized in that the directional stop (8) has an outwardly convex rounded face (14) beyond its plane stop face (12).

5. Device according to any one of Claims 1-4, characterized in that the directional stop (8) starts in the region of the upper surface of the bead (5), that is to say in the region of the surface of the bead facing the thread (3) of the bottle neck.

6. Device according to any one of the preceding claims, characterized in that two diametrically opposite pairs of catches are provided on the neck of the bottle, each of the pairs of catches consisting of a directional stop (8, 8a) and of an anti-unscrewing boss (9, 9a), the cap having two diametrically opposite catches (10, 10a) associated with each pair of catches of the bottle neck.

7. Device according to any one of the preceding claims, characterized in that the anti-unscrewing bosses (9, 9a) are located entirely on the bead (5) and have a rounded shape symmetrical relative to a plane passing through the axis (A-A) of the bottle neck (4) and through the middle of the boss in the peripheral direction.

8. Device according to any one of the preceding claims, in which the cap has a polyhedral shape, characterized in that the catch (10) of the cap is located near an interior angle of the cross-section of the cap.

9. Device according to Claim 8, in which the cap has two diametrically opposite catches, characterized in that the catches (10, 10a) of the cap are located substantially at the ends of a diagonal of the cross-section of the cap.

10. Bottle made of glass or another rigid material, intended to be equipped with a device according to any one of the preceding claims, the said bottle having a neck (4) equipped with a bead (5) possessing at least two catches, of which one forms a directional stop (8) and the other an anti-unscrewing boss (9), characterized in that the directional stop (8) and the anti-unscrewing boss (9) are of different shapes, and in that the directional stop (8) extends, in a direction parallel to the axis of the bottle neck, over a height (h) greater than that (e) of the bead (5) and projects relative to this bead (5) on the side opposite the thread (3).

## Patentansprüche

1. Verschlußvorrichtung mit vorgegebener Verschlußstellung für Flaschen aus Glas oder einem anderen steifen Material mit einer Kappe (2) mit Innengewinde und einem Flaschenhals (4) mit Außengewinde, wobei der Flaschenhals mit einem Wulst(5) ausgestattet ist, der in axialer Richtung gesehen zwischen dem unteren Ende des Gewindes (3) des Halses (4) und dem Flaschenkörper angeordnet ist und wobei der Flaschenhals (4) auf dem Wulst (5) mindestens zwei radial nach außen vorstehende Vorsprünge aufweist, von denen einer einen Orientierungsanschlag (8) und der andere einen Buckel (9) darstellt, der ein Abschrauben verhindert, während die Kappe (2) mindestens einen Vorsprung (10) aus einem leicht deformierbaren Material aufweist, der am Ende des Aufschraubens zwischen den beiden Vorsprüngen des Flaschenhalses zu liegen kommt, dadurch gekennzeichnet, daß der Orientierungsanschlag (8) und der Buckel (9), der ein Abschrauben verhindert, unterschiedliche Form besitzen, und daß sich der Orientierungsanschlag (8) in paralleler Richtung zur Achse des Flaschenhalses über eine Höhe (h) erstreckt, die größer ist als die Höhe (e) des Wulstes (5) und bezüglich dieses Wulstes (5) von der dem Gewinde (3) gegenüberliegenden Seite hervorragt.

2. Vorrichtung nach Anspruch 1, dadurch gekennzeichnet, daß der Orientierungsanschlag (8) bis zur Schulter (11) der Flasche hinabreicht.

3..Vorrichtung nach Anspruch 1 oder 2, dadurch gekennzeichnet, daß der Orientierungsanschlag (8) eine ebene radiale Vorderseite (12) aufweist, die eine Stoppfläche darstellt, welche mit einer auf dem Vorsprung (10) der Kappe vorgesehenen entsprechenden Vorderseite (13) zusammenwirkt.

4. Vorrichtung nach einem der Ansprüche 1 bis 3, dadurch gekennzeichnet, daß der Orientierungsanschlag (8) jenseits der ebenen Vorderseite (12), die eine Stoppfläche darstellt, eine nach außen konvex gerundete Vorderseite (14) besitzt.

5. Vorrichtung nach einem der Ansprüche 1 bis 4, dadurch gekennzeichnet, daß der Orientierungsanschlag (8) in Höhe der oberen Oberfläche des Wulstes(5), d. h. in Höhe der zum Gewinde (3) das Flaschenhalses gerichteten Oberfläche des Randes, beginnt.

6. Vorrichtung nach einem der vorhergehenden Ansprüche, dadurch gekennzeichnet, daß auf dem Flaschenhals zwei Paare von einander diametral gegenüberliegenden Vorsprüngen angeordnet sind, wobei jedes dieser Paare von Vorsprüngen aus einem Orientierungsanschlag (8, 8a) und einem Buckel (9, 9a), der ein Abschrauben verhindert, bestehen, wobei die Kappe zwei Vorsprünge (10, 10a) aufweist, die diametral gegenüberliegend angeordnet sind und jeweils einem Paar von Vorsprüngen des Flaschenhalses zugeordnet sind.

7. Vorrichtung nach einem der vorhergehenden Ansprüche, dadurch gekennzeichnet, daß sich die Buckel (9, 9a), die ein Abschrauben verhindern, vollständig auf dem Wulst (5) befinden und eine bezüglich einer durch die Achse (A', A) des Halses (4) der Flasche und durch die Mitte des Buckels in Umfangsrichtung verlaufenden Ebene symmetrisch abgerundete Form besitzen.

8. Vorrichtung nach einem der vorhergehenden Ansprüche, wobei die Kappe eine polyedrische Form besitzt, dagekennzeichnet, daß der Vorsprung (10) der Kappe in der Nähe eines Innenwinkels des Querschnitts der Kappe angeordnet ist.

9. Vorrichtung nach Anspruch 8, wobei die Kappe zwei diametral gegenüberliegende Vorsprünge aufweist, dadurch gekennzeichnet, daß die Vorsprünge (10, 10a) der Kappe im wesentlichen an den Enden einer Diagonale des Querschnitts der Kappe angeordnet sind.

10. Flasche aus Glas oder einem anderen steifen Material, die mit einer Vorrichtung gemäß einem der vorhergehenden Ansprüche ausgerüstet werden soll, wobei die Flasche einen Hals (4) aufweist, der mit einem Wulst (5) ausgestattet ist, welcher mindestens zwei Vorsprünge besitzt, von denen einer einen Orientierungsanschlag (8) und der andere einen Buckel (9), der ein Abschrauben verhindert, darstellt, dadurch gekennzeichnet, daß der Orientierungsanschlag (8) und der Buckel (9), der ein Abschrauben verhindert, unterschiedliche Form besitzen, und daß sich der Orientierungsanschlag (8) in paralleler Richtung zur Achse des Flaschenhalses über eine Höhe (h) erstreckt, die größer ist als diejenige des Wulstes (5) und bezüglich dieses Wulstes (5) von der dem Gewinde (3) gegenüberliegenden Seite hervorragt.
